# FASCICULE DE BREVET EUROPEEN

(11) **EP 0 204 051 B1**
(45) Date de publication et mention de la délivrance du brevet: **15.03.1989**
(21) Numéro de dépôt: 85401653.2
(22) Date de dépôt: 19.08.1985
(51) Int. Cl.: B63H 9/10

(54) **Dispositif pour la prise de ris sur une voile de bateau et bôme perfectionnée comportant un tel dispositif**
Segelreffeinrichtung und Baum mit dieser Einrichtung
Sail reefing device and boom provided with such a device

(30) Priorité: 05.06.1985 FR 8508450
(43) Date de publication de la demande: 10.12.1986
(73) Titulaire: ISOMAT S.A.R.L., F-50550 Saint-Vaast-La-Hougue (FR)
(72) Inventeur: Du Temple De Rougemont, Christian, F-75116 Paris (FR)
(74) Mandataire: Levy, David

(56) Documents cités:
- US-A- 3 084 656
- US-A- 4 469 040
- US-A- 4 487 147

## Description

La présente invention concerne un dispositif pour la prise de ris sur une voile de bateau enverguée sur une bôme.

On sait que la manoeuvre qui consiste à réduire la surface de la voilure, par la prise de un ou de plusieurs ris, est souvent délicate et nécessite pratiquement toujours la présence d'au moins un équipier sur le pont, généralement au pied du mât, par exemple pour crocher la cosse d'amure de ris dans un croc de ris prévu à l'extrémité de la bôme, près du vit de mulet, ou pour étarquer la bosse d'amure sur la bôme.

Diverses solutions ont été proposées pourfacili- ter cette manoeuvre, par exemple une bosse d'amure montée à poste et revenant jusqu'au cockpit en passant dans une poulie de renvoi au pied du mât. Un système analogue peut être prévu pour la bosse d'écoute, mais il y a dans ce cas deux bosses à raidir à partir du cockpit, ces deux bosses ne courant pas de la même longueur.

On connaît également le dispositif de prise de ris décrit dans US-A-4 487147 (HOYT). Ce dispositif comprend au moins deux cosses de ris dans la voile et au moins deux bosses de ris coopérant avec lesdites cosses, la bosse d'amure de ris ayant une extrémité libre accessible qui est renvoyée au cockpit et qui doit permettre la prise de ris complète en agissant sur un seul cordage à partir du cockpit.

Dans la pratique, il s'est avéré, avec un tel dispositif, qu'au moins un équipier doit se tenir sur le pont du voilier, au pied du mât, pour aider au bon déroulement de la manoeuvre, surtout du fait des efforts non équilibrés qui s'exercent sur les deux cosses de ris et des coincements qui en résultent.

La présente invention concerne un dispositif du type décrit dans le brevet précité, tel que défini dans le préambule de la revendication 1, et elle a pour but de remédier aux inconvénients rencontrés jusqu'à présent.

Le dispositif suivant l'invention s'applique à une bôme creuse et il est caractérisé en ce qu'un chariot baladeur est disposé mobile librement à l'intérieur de la bôme sur au moins la majeure partie de la longueur de celle-ci, ledit chariot comportant un premier et un deuxième réa espacés l'un de l'autre dans le sens longitudinal de la bôme ; en ce que la bosse d'écoute de ris est constituée par un cordage ayant une longueur fixe dont au moins une extrémité est fixée sur un point fixe au voisinage de l'extrémité arrière de la bôme, ledit cordage passant ensuite à l'intérieur de la bôme, sur le premier réa du chariot puis une poulie montée à l'extrémité arrière de la bôme, . avant d'atteindre la cosse d'écoute de ris de la voile ; et en ce que la bosse d'amure de ris ayant une extrémité libre accessible pénètre à l'intérieur de la bôme par un élément de guidage disposé à l'extrémité avant de la bôme, passe autour du deuxième réa du chariot et ressort de la bôme sur une poulie disposée à l'extrémité avant de la bôme, avant d'atteindre la cosse d'amure de ris de la voile.

L'extrémité libre de la bosse d'amure de ris est renvoyée jusqu'au cockpit où elle constitue la seule bosse à étarquer pour prendre le ris. En raidissant cette bosse d'amure, à partir du cockpit, on provoque à la fois le déplacement de la cosse d'amure vers la bôme et le déplacement du chariot vers l'avant de la bôme, déplacement du chariot qui produit l'étarcage de la bosse d'écoute.

Comme on le verra d'après la description qui suit, ce dispositif supprime les risques de blocage par coincement grâce à l'effet de palonnier produit par le chariot mobile.

De préférence, on prévoit un premier dispositif, pour la prise du premier ris, et un deuxième dispositif identique, disposé symétriquement par rapport à l'axe longitudinal de la bôme, pour la prise du deuxième ris. Un troisième ris peut être pris en regréant le premier dispositif sur les cosses de ris de la troisième bande de ris. Il est ainsi possible, comme il sera expliqué dans ce qui. suit, d'obtenir une réduction de voilure d'environ 45%.

L'invention vise également une bôme perfectionnée comportant au moins un tel dispositif pour la prise des ris.

L'invention sera mieux comprise à la lecture de la description détaillée qui va suivre et à l'examen des dessins annexés qui représentent, à titre d'exemples non limitatifs plusieurs modes de réalisation de l'invention.
La figure 1 est une vue schématique du dispositif selon l'invention.
La figure 2 est une vue partielle en perspective éclatée du même dispositif, pour la prise successive de plusieurs ris.
La figure 3 est une vue de côté du chariot baladeur.
La figure 4 est une vue en plan du même chariot.
La figure 5 est une vue d'une voile avec trois bandes de ris.

On a représenté sur la figure 1 le pont 2 d'un bateau sur lequel est monté un mât 4 sur lequel est articulée, par un vit de mulet 6, une bôme creuse 8 sur laquelle est enverguée une voile 10. Sur la voile 10 on a fait figurer seulement la première bande de ris 12 qui est munie de façon usuelle d'une cosse d'amure de ris 14 et d'une cosse d'écoute de ris 16.

Les bômes creuses en profilé métallique fabriquées couramment comportent généralement, au voisinage de chaque extrémité, un axe 18, 20 sur lesquels sont montés un ou plusieurs réas pour le passage de diverses manoeuvres courantes. Le dispositif suivant l'invention utilise, comme on le verra plus loin, un de ces réas 22, 24 à chacune de ces extrémités de la bôme pour le renvoi de la bosse d'écoute de ris et de la bosse d'amure de ris.

Le dispositif suivant l'invention comprend essentiellement un chariot baladeur 26 qui peut circuler à l'intérieur de la bôme creuse.

Un mode de réalisation de ce chariot est représenté sur les figures 3 et 4. Il peut comporter une cage 28, par exemple en alliage léger, ayant une forme profilée sans aspérité pour circuler facilement longitudinalement dans la bôme, la cage pouvant être enrobée de matière plastique ou élastomère. Deux axes 30, 32 traversent la cage et supportent deux réas 34, 36 qui sont ainsi espacés l'un de l'autre dans le sens longitudinal.

Bien entendu, tout autre mode de réalisation, comprenant deux poulies ou réas assemblés, pourrait convenir également.

Le dispositif suivant l'invention comporte une bosse d'écoute de ris 38. Cette bosse a une première extrémité fixée à un point fixe 40 sur l'extrémité arrière de la bôme, puis elle contourne la poulie 34 du chariot 26, revient vers l'arrière à l'intérieur de la bôme pour contourner le réa 22, passe dans la cosse d'écoute de ris 16 et est fixée, à son autre extrémité, en un point fixe 42 sur la bôme, sensiblement à la verticale de la cosse 16. On voit donc dès maintenant que la bosse 38 a une longueur fixe et qu'elle n'a pas d'extrémité libre.

Comme on le voit clairement sur la figure 1, c'est seulement le déplacement du chariot 26 à l'intérieur de la bôme, vers l'avant de celle-ci, qui peut produire l'étarcage de la bosse 38, c'est-à-dire qui peut amener la cosse 16 contre la bôme pour prendre le ris du côté de l'écoute.

Ce déplacement du chariot se produit lorsqu'on raidit la bosse d'amure qui va être décrite maintenant.

La bosse d'amure 44 a son extrémité fixée sur la cosse d'amure 14, puis elle passe sur le réa 24 de l'extrémité avant de la bôme pour pénétrer à l'intérieur de celle-ci. De préférence, entre la cosse 14 et le réa 20, la bosse 34 passe sur une poulie de renvoi 46 montée sur le mât 4.

A l'intérieur de la bôme, la bosse 44 passe sur la deuxième poulie 36 du chariot 26 pour revenir ensuite vers l'avant de la bôme d'où elle ressort en passant sur un réa ou galet supplémentaire 48 monté sur un axe 50 traversant la bôme (ou monté sur l'axe 20 du réa 24).

En ressortant de la bôme, la bosse 44 passe sur une poulie de renvoi 52 montée au pied du mât 4, puis l'extrémité libre 54 de la bosse 44 aboutit au cockpit (non représenté) où elle constitue la bosse unique de ris qu'il suffit d'étarquer pour prendre le ris.

Comme il ressort clairement de la figure 1 et comme cela est représenté par des flèches sur cette figure, la bosse d'amure 44 a deux fonctions lorsqu'on la raidit : d'une part, elle amène la cosse d'écoute 14 sur la bôme et, d'autre part, elle déplace le chariot 26 vers l'avant de la bôme. Comme on l'a vu dans ce qui précède, le déplacement du chariot 26 produit l'étarcage de la bosse d'écoute 38. On obtient donc, au moyen d'une seule bosse ramenée au cockpit, la manoeuvre complète de la prise de ris, après avoir molli, comme il est habituel, la drisse de grand-voile qui, elle aussi, est ramenée au cockpit. Pendant cette manoeuvre, tous les brins des deux bosses 38 et 44 circulent selon les flèches indiquées sur la figure 1.

Bien entendu, la manoeuvre inverse, pour larguer un ris, s'effectue aussi facilement, à partir du cockpit.

Il est à noter que, dans le dispositif suivant l'invention, le chariot 26 joue également le rôle d'un palonnier.

En effet, s'il se produit un point dur sur l'une des bosses, par exemple la bosse d'écoute 38, le chariot 26 est empêché de se déplacer vers l'avant de la bôme. Il joue à ce moment le rôle de point fixe et toute la longueur de cordage embraquée sur la bosse 54 a pour effet d'amener la cosse d'amure 14 contre le vit de mulet 6, la cosse étant arrêtée par un conduit 56 fixé au mât et dans lequel circule la bosse 44.

Sous l'effet de ce nouveau point dur, la bosse 44 tire uniquement sur le chariot 26, avec la démultiplication du palan formé par les deux brins de la bosse 44 dans la bôme, et entraîne le chariot vers l'avant de la bôme, ce qui étarque la bosse d'écoute 38. Tout point dur est ainsi sans conséquence pour l'exécution de la manoeuvre.

On a représenté partiellement sur la figure 2 le dispositif suivant l'invention pour la prise de plusieurs ris successifs.

Deux dispositifs identiques à celui décrit à propos de la figure 1 sont disposés côte à côte dans la bôme et au voisinage de celle-ci, les éléments du deuxième dispositif portant les indices « Prime ». La bosse d'écoute 38 du premier dispositif agit sur la cosse d'écoute 16 de la première bande de ris, tandis que la bosse d'écoute 38' du deuxième dispositif agit sur la cosse d'écoute 16' de la deuxième bande de ris (laquelle se trouve bien entendu plus haut sur la voile qu'il n'est représenté sur la figure 2). Les deux chariots 26 et 26' peuvent librement circuler à l'intérieur de la bôme sans se gêner l'un l'autre.

Pour prendre un premier ris, on étarque la bosse 44. Une fois le ris pris, on rattrape le mou dans la bosse 44' et celle-ci est prête pour prendre un deuxième ris. Bien entendu on pourrait prévoir un troisième dispositif identique pour prendre ensuite le troisième ris. Mais il est plus simple, lorsque le deuxième ris est pris, de dégréer les bosses 38 et 44 des cosses 16 et 14 du premier ris pour les passer sur les cosses correspondantes 16", 14" du troisième ris (voir figure 5).

On va montrer maintenant que l'amplitude du déplacement du ou des chariots 26. 26' à l'intérieur de la bôme permet la prise successive de trois ris et permet de réaliser une réduction de la surface de voilure, de l'ordre de 45 à 60 %, ce qui n'était pas possible avec les dispositifs proposés jusqu'à présent.

On voit d'après la figure 1 que si la hauteur d'un ris est h, le déplacement du chariot 26 à l'intérieur de la bôme, vers l'avant de celle-ci, correspondant à la prise d'un ris, est d'environ h à h x 1,15 suivant l'allongement de la voile (rapport P/L, voir fig. 5). On voit donc que, plus la bôme est-longue, plus grande est la hauteur de ris qui peut être prise.

Avec un allongement de voilure de 3, la circulation du chariot 26 sur la longueur totale de la bôme permettrait, en deux ris, de réduire la hauteur P de la voile de 30 % environ (soit une réduction de surface de 50 % environ). En règle générale, sur les bateaux de croisière, la réduction de P en deux ris est de 25 %.

Un troisième ris est bien entendu nécessaire pour réduire encore plus la voilure. Le dispositif suivant l'invention permet, avec trois ris, de réduire P de 60 % environ, pour un allongement de voile de 3, et de 80% environ, pour un allongement de voile de 2,5.

Sur la figure 1, on a représenté la bosse d'écoute 38 comme circulant dans la cosse 16 et ayant son extrémité fixée en un point fixe 42 de la bôme 8. Ce montage présente deux avantages.

D'une part, la cosse 16 est à la fois tirée, par la bosse 48, vers l'extrémité arrière de la bôme (poulie 22) et vers le point fixe 42, pour être bien plaquée contre la bôme ce qui maintient la forme correcte de la voile arisée.

D'autre part, la circulation de la bosse 38 dans la cosse 16 produit un effet de palan, ce qui réduit l'effort à fournir pour amener la cosse 16 contre la bôme. Cet effet de palan multiplie par deux l'amplitude du déplacement du chariot 26, mais cette augmentation de ce déplacement n'est pas un inconvénient, comme on l'a vu dans ce qui précède.

Bien entendu, on pourrait directement fixer l'extrémité de la bosse 38 sur la cosse 16, mais on perdrait alors les deux avantages ci-dessus. De même, on a représenté sur la figure 1 la bosse d'amure 44, comme étant directement fixée, sur la cosse d'amure 14, mais pour obtenir un effet de démultiplication, on pourrait également faire circuler la bosse 44 dans la cosse 14 et fixer l'extrémité de cette bosse sur la bôme, comme pour la bosse 38.

## Revendications

1. Dispositif pour la prise de ris sur une voile de bateau enverguée sur une bôme creuse, qui comprend au moins deux cosses de ris dans la voile, à savoir une cosse d'amure de ris (14) et une cosse d'écoute de ris (16), et au moins deux bosses de ris, à savoir une bosse d'amure de ris (44) et une bosse d'écoute de ris (38), coopérant avec lesdites cosses, ladite bosse d'amure de ris (44) ayant une extrémité libre accessible (54), ledit dispositif étant caractérisé : en ce qu'un chariot baladeur (26) est disposé, mobile librement à l'intérieur de la bôme (8) sur au moins la majeure partie de la longueur (L) de celle-ci, ledit chariot comportant un premier et un deuxième réa (34, 36) espacés l'un de l'autre dans le sens longitudinal de la bôme ; en ce que la bosse d'écoute de ris (38) est constituée par un cordage ayant une longueur fixe dont au moins une extrémité est fixée sur un point fixe (40) au voisinage de l'extrémité arrière de la bôme (8), ledit cordage passant ensuite à l'intérieur de la bôme, sur le premier réa (34) du chariot (26) puis sur une poulie (22) montée à l'extrémité arrière de la bôme, avant d'atteindre la cosse d'écoute de ris (16) de la voile (10) ; et en ce que la bosse d'amure de ris (44), ayant une extrémité libre accessible (54), pénètre à l'intérieur de la bôme par un élément de guidage (48) disposé à l'extrémité avant de la bôme, passe autour du deuxième réa (36) du chariot et ressort de la bôme sur une poulie (24) disposée à l'extrémité avant de la bôme, avant d'atteindre la cosse d'amure de ris (14) de la voile (10).

2. Dispositif suivant la revendication 1, caractérisé en ce que l'extrémité libre accessible (54) de la bosse d'amure (44) est renvoyée au cockpit du bateau et constitue la seule bosse à étarquer pour la prise de ris correspondant.

3. Dispositif suivant l'une des revendications 1 ou 2, pour la prise de plusieurs ris successifs, caractérisé en ce qu'il comprend deux chariots (26, 26') circulant dans la bôme creuse (8), deux bosses d'écoute (38, 38') et deux bosses d'amure (44, 44').

4. Dispositif suivant la revendication 1, caractérisé en ce que la bosse d'écoute (38) a sa deuxième extrémité fixée en un point fixe (42) de la bôme et en ce que ladite bosse traverse la cosse d'écoute (16).

5. Dispositif suivant la revendication 1, caractérisé en ce que la bosse d'amure (44) a une extrémité fixée à la cosse d'amure (14) et en ce qu'elle passe sur deux poulies de renvoi (46, 52) montées sur le mât (4).

6. Bôme creuse, pour la prise de ris sur une voile de bateau par l'intermédiaire d'au moins deux bosses de ris, à savoir une bosse d'amure de ris (44) et une bosse d'écoute de ris (38) coopérant avec au moins deux cosses de ris correspondantes (14-16) sur la voile, caractérisée en ce qu'elle comporte, à l'intérieur de ladite bôme (8) : au moins un chariot baladeur (26) équipé de deux réas (34, 36), mobile librement à l'intérieur de ladite bôme, au moins une poulie (22) de renvoi de la bosse d'écoute de ris (38) montée à l'extrémité arrière de la bôme ; au moins deux poulies (24, 48), ou organes de guidage analogues, de renvoi de la bosse d'amure de ris (44) disposées à l'extrémité avant de la bôme ; et un point de fixation (40) d'une extrémité de la bosse d'amure de ris (44) au voisinage de l'extrémité arrière de la bôme, ladite bosse d'amure de ris passant ensuite, à l'intérieur de la bôme, sur le premier réa (34) du chariot puis sur ladite poulie (22) avant de ressortir de la bôme vers la cosse de ris correspondante (16), et en ce que la bosse d'amure de ris (44) pénètre à l'intérieur de la bôme par la poulie (48), contourne ensuite le deuxième réa (36) du chariot et ressort de la bôme sur la poulie (24) avant d'atteindre la cosse de ris correspondante (14) de la voile.

## Claims

1. Device for reefing the sail of a ship, rigged on a hollow boom extrusion, which comprises at least two reefing eyes, namely a reefing luff eye (14) and a reefing leech eye (16), and at least two reefing lines, namely a reefing luff line (44) and a reefing leech line (38) cooperating with said reefing eyes, said reefing luff line (44) having one accessible free end (54), said device being characterized : in that a traveller block (26) is arranged freely movable inside the boom (8) along at least most of the boom's lenght (L), said traveller block including a first and second pulley wheels (34, 36), spaced one from the other in the longitudinal direction of the boom ; in that said reefing leech line (38) consists of a fixed length of roping, at least one end of which is tied to a fixed point (40) near the after end of the boom, said roping passing afterwards to the interior of the boom, around the first pulley wheel (34) of the traveller block (26), then around a pulley wheel (22) mounted at the after end of the boom before reaching the reefing leech eye (16) of the sail (10) ; and in that the reefing luff line (44), which has one accessible free end (54), enters the boom via a guide element (48) placed at the forward end of the boom, passes around the second pulley wheel (36) of the traveller block and exists the boom, around a pulley wheel (24) arranged on the forward end of the boom, before reaching the reefing luff eye (14) of the sail (10).

2. Device according to claim 1, wherein the free and accessible end (54) of the reefing luff line (44) is led into the ship's cockpit and constitutes the sole line which must be tightened in order to reef the sail.

3. Device according to one of claims 1 or 2, for the taking of successive reefs, characterized in that it comprises two traveller blocks (26, 26') circulating inside the hollow boom extrusion (8), two reefing leech lines (38, 38') and two reefing luff lines (44, 44').

4. Device according to claim 1, characterized by the fact that the second end of the reefing leech line (38) is tied to a fixed point (42) of the boom and that the said line goes through the reefing leech eye (16).

5. Device according to claim 1, characterized by the fact that the reefing luff line (44) has one end tied to the reefing luff eye (14) and that this line passes through two guide pulleys (46, 52) mounted on the mast.

6. Hollow boom extrusion, designed for reefing a sail of a boat by means of at least two reefing lines, namely a reefing luff line (44) and a reefing leech line (38) cooperating with at least two corresponding reefing eyes (14, 16) on the sail, characterized in that it comprises, inside the said boom (8) : at least one traveller block (26) equipped with two pulley wheels (34, 36), freely movable inside said boom, at least one return pulley wheel (22) for the reefing leech line (38) mounted at the after end of the boom ; at least two return pulley wheels (24, 48) or equivalent guide means for the reefing luff line (44) arranged at the forward end of the boom ; and a fixing point (40) for one end of the reefing luff line (44) near the after end of the boom, said reefing luff line passing afterwards, inside the boom, around the first pulley wheel (34) of the traveller block (26), then around said pulley wheel (22) before exiting the boom towards the corresponding reefing eye (16), and in that the reefing luff line (44) enters inside the boom through the pulley wheel (48), then passes around the second pulley wheel (36) of the traveller block and exits the boom around the pulley wheel (24) before reaching the corresponding reefing eye (14) of the sail.

## Patentansprüche

1. Segelreffeinrichtung für ein an einer hohlen Rah oder einem hohlen Baum festgemachtes Bootssegel, mit zumindest zwei Kauschen oder Hülsen in dem Segel, nämlich einer Hülse (14) für eine Halsenleine und einer Hülse (16) für eine Reffleine, und zumindest zwei Leinen, nämlich einer Halsenleine (44) und einer Reffleine (38), die mit den Hülsen zusammenwirken, wobei die Halsenleine (44) ein freies Ende (54) hat, dadurch gekennzeichnet, daß eine Verschiebe-Rollvorrichtung (26) vorgesehen ist, die in dem Inneren des Baums (8) zumindest über dem Hauptteil der Länge (L) desselben frei bewegbar ist, welche Rollvorrichtung eine erste und eine zweite Seilrolle (34, 36) enthält, die längs des Baums einen Abstand voneinander aufweisen, daß die Reffleine (38) durch ein Tau gebildet ist, das eine feste Länge hat, wovon zumindest ein Ende an einem Festpunkt (40) in Nachbarschaft des hinteren Endes des Baums (8) befestigt ist, wobei das Tau in dem Inneren des Baums auf der ersten Seilrolle (34) der Rollvorrichtung (26) und danach auf einer Rolle (22), die an dem hinteren Ende des Baums montiert ist, in dem Inneren des Baums verläuft, bevor es die Reffleinen-Hülse (16) des Segels (10) erreicht, und daß die Halsenleine (44) ein freies Ende (54) hat, das in das Innere des Baums über ein Führungselement (48) eintritt, welches an dem vorderen Ende des Baums angeordnet ist, um die zweite Seilrolle (36) der Rollvorrichtung verläuft und aus dem Baum auf einer Rolle (24) austritt, die an dem vorderen Ende des Baums angeordnet ist, bevor es die Hülse (14) des Segels (10) erreicht.

2. Einrichtung nach Anspruch 1, dadurch gekennzeichnet, daß das freie Ende (54) der Halsenleine (44) von dem Cockpit des Boots abgewandt ist und die einzige Zugleine zum Reffen darstellt.

3. Einrichtung nach Anspruch 1 oder 2, dadurch gekennzeichnet, daß zwei Rollvorrichtungen (26, 26'), die sich in dem Baum (8) bewegen, zwei Reffleinen (38, 38') und zwei Halsenleinen (44, 44') vorgesehen sind.

4. Einrichtung nach Anspruch 1, dadurch gekennzeichnet, daß die Reffleine (38) mit ihrem zweiten Ende in einem Festpunkt (42) des Baums befestigt ist und daß die Reffleine die Reffleinen-Hülse (16) durchquert.

5. Einrichtung nach Anspruch 1, dadurch gekennzeichnet, daß die Halsenleine (44) ein Ende hat, das an der Hülse (14) befestigt ist, und daß sie über zwei Umlenkrollen (46, 52) läuft, die am Mast (4) angebracht sind.

6. Baum, der hohl ist, für das Reffen eines Bootssegels mittels zumindest zweier Leinen, nämlich einer Halsenleine (44) und einer Reffleine (38), die mit zumindest zwei entsprechenden Kauschen oder Hülsen (14-16) in dem Segel zusammenwirken, dadurch gekennzeichnet, daß in dem Inneren des Baums enthalten sind : zumindest eine Verschiebe-Rollvorrichtung (26), die mit zwei Seilrollen (34, 36) versehen ist, welche frei in dem Inneren des Baums bewegbar sind, zumindest eine Rolle (22) zum Umlenken des Reffleine (38), die an dem hinteren Ende des Baums montiert ist, zumindest zwei Rollen (24, 48) oder entsprechende Führungsmittel zum Umlenken der Halsenleine (44), die an dem vorderen Ende des Baums angeordnet sind, und einen Festpunkt (40) eines Endes der Reffleine (38) in Nachbarschaft des hinteren Endes des Baums, daß die Reffleine in dem Inneren des Baums über die erste Seilrolle (34) der Rollvorrichtung und danach über die Rolle (22) läuft, bevor sie den Baum in Richtung auf die entsprechende Hülse (16) verläßt, und daß die Halsenleine (44) in das Innere des Baums mittels der Rolle (48) eintritt, um die zweite Seilrolle (36) der Rollvorrichtung läuft und aus dem Baum über die Rolle (24) austritt, bevor sie die entsprechende Hülse (14) des Segels erreicht.
